# EUROPÄISCHE PATENTSCHRIFT

(11) **EP 1 767 488 B1**
(45) Veröffentlichungstag und Bekanntmachung des Hinweises auf die Patenterteilung: **05.05.2010**
(21) Anmeldenummer: 06018414.0
(22) Anmeldetag: 02.09.2006
(51) Int. Cl.: B66F 9/075, G05D 1/02, B66F 17/00

(54) **System zur Unterstützung eines Fahrers eines Flurförderzeugs während der Fahrt**
System for assisting an industrial truck driver while driving
Système pour assister le conducteur d'un chariot élévateur lors de la conduite

(30) Priorität: 24.09.2005 DE 102005045721
(43) Veröffentlichungstag der Anmeldung: 28.03.2007
(73) Patentinhaber: Jungheinrich Aktiengesellschaft, 22047 Hamburg (DE)
(72) Erfinder: Magens, Ernst-Peter, Dr.-Ing., 22949 Ammersbeck (DE); Mänken, Frank, Dr.-Ing., 24558 Henstedt-Ulzburg (DE); von Werder, Martin, Dipl.-Ing., 22949 Ammersbek (DE)
(74) Vertreter: Hauck Patent- und Rechtsanwälte

(56) Entgegenhaltungen:
- DE-A1- 4 120 596
- DE-U1-202005 005 409
- US-A1- 2002 175 825
- US-A1- 2003 089 771
- US-A1- 2005 200 457

## Beschreibung

Die Erfindung bezieht sich auf ein System zur Unterstützung eines Fahrers eines Flurförderzeugs während der Fahrt nach dem Patentanspruch 1.

Die Höchstgeschwindigkeit eines Flurförderzeugs ist behördlich vorgeschrieben. Im übrigen ist die Geschwindigkeit durch den Einsatz und die Erfordernisse im Betrieb vorgegeben. Zur Beschleunigung des Umschlags wird naturgemäß angestrebt, das Fahrzeug möglichst häufig mit maximaler Geschwindigkeit zu fahren. Bei Annäherung an kritischen Punkten, wie Hallendurchfahrten oder an Regalen oder dergleichen muß der Fahrer rechtzeitig die Geschwindigkeit drosseln, um keine Gefahr heraufzubeschwören. Üblicherweise obliegt die Beeinflussung der Geschwindigkeit je nach Ort und Ziel dem Fahrer. Es ist darüber hinaus auch bekannt, in dem Gelände, in dem Flurförderzeuge betrieben werden, Schilder aufzustellen, welche zur Regelung des Verkehrs dienen.

Aus DE 20 2005 005 409 U1 ist bekannt geworden, Flurförderzeuge mit einer Vorrichtung zur drahtlosen Kommunikation mit einem RFID-Transponder zu versehen. Die Vorrichtung wird entweder seitlich an einem Gabelarm oder an der Rückseite der Lastgabel angeordnet. RFID-Transponder sind an Lasten oder Paletten zur Aufnahme von Lasten angebracht. Derartige Transponder werden zum Beispiel als Tag bezeichnet. Aus US 2003/0089771 A1 ist bekannt geworden, Antennen zur Kommunikation mit Transpondern am lastseitigen Teil des Gabelträgers bündig mit diesem oder in Richtung der Last vorstehend anzuordnen. Die Antenne ist über ein Kabel mit einem Lesegerät am Flurförderzeug verbunden, das seinerseits über ein Kabel mit einem Bordcomputer verbunden werden kann, um zum Beispiel dem Fahrer Informationen über den Lagerplatz und die Art der Paletten zu vermitteln. An den Paletten sind zumeist zwei oder mehr Transponder angebracht, wobei am Flurförderzeug ebenfalls meist mehr als eine Antenne angebracht ist, um eine Kommunikation mit den Transpondern herbeizuführen. Aus der zuletzt angegebenen Schrift ist auch bekannt, die Transponder mit einer Batterie zu versehen und diese auch an bestimmten Orten zum Beispiel in einer Halle anzuordnen, um eine Lokalität für die Lagerung von Paletten anzusprechen. Die Transponder erzeugen bei Ansprache zum Beispiel ein UHF-Signal, das in einer elektronischen Auswertevorrichtung ausgewertet wird und zum Beispiel eine betreffende Palette identifiziert, weil sie über den Transponder mit einer entsprechenden Kennung versehen ist.

Aus DE 41 20 596 A1 ist bekannt geworden, an einem Bagger mehrere Sender- und Empfangsgeräte im Radiofrequenzbereich anzuordnen, die mit Sender- und Empfangsgeräten kommunizieren, die Arbeiter im Arbeitsbereich des Baggers tragen. Sende- und Empfangsfrequenzen der letzteren Geräte sind unterschiedlich, und die Frequenz der ersten Sender- und Empfangsgeräte entsprechend der Empfangsfrequenz der zweiten Sender- und Empfangsgeräte. Eine Auswerteeinheit am Bagger bestimmt den Abstand zu den Arbeitern und leitet Begrenzungsmaßnahmen am Bagger ein, z.B. Beschränkung des Schwenkwinkels des Oberwagens. Die Arbeiter erhalten gegebenenfalls Warnsignale.

Der Erfindung liegt die Aufgabe zugrunde, ein System zur Unterstützung des Fahrers eines Flurförderzeuges zu schaffen, das dem Fahrer unmittelbar besondere Verkehrsbedingungen innerhalb seines Arbeitsbereiches vermittelt.

Diese Aufgabe wird durch die Merkmale des Patentanspruchs 1 gelöst.

Bei dem erfindungsgemäßen System sind an vorgegebenen Stellen des Arbeitsbereichs des Flurförderzeugs vorzugsweise mit einer Batterie ausgerüstete Transponder fest angeordnet. Ein Netzanschluß für die Transponder ist gleichfalls möglich. Die Anbringung derartiger Transponder erfolgt vorzugsweise an Orten, an denen der Fahrer besonders aufmerksam sein muß, beispielsweise in der Nähe von Durchfahrten, in der Nähe von Regalen oder dergleichen, welche ihn üblicherweise zur Verringerung der Fahrgeschwindigkeit veranlassen. In dem Speicher des Transponders ist mithin eine Information darüber enthalten, welche Funktion des Flurförderzeugs im Bereich des Transponders geboten oder verboten ist, z.B. Hubhöhe eines Mastes, Geschwindigkeit, Fahren mit Verbrennungsmotor in Halle usw. Dem Fahrer kann z.B. angegeben werden, welche Geschwindigkeit er vorzugsweise einstellen soll, wenn er in die Nähe kommt oder dass er das Fahrzeug zum Halten zu bringen soll.

Bei dem erfindungsgemäßen System ist der Transponder nach einer Ausgestaltung mit einer Batterie versehen, damit eine ausreichende Reichweite erzielt werden kann, von zum Beispiel bis zu 10 m. Die Schaltung im Transponder ist vorzugsweise so ausgelegt, daß seine Sendeschaltung normalerweise ausgeschaltet ist, so daß ein Energieverbrauch nicht stattfindet. Erst wenn mit Hilfe einer Antenne ein Signal, vorzugsweise ein LF-Signal vom Transponder empfangen wird, wird dieser aktiviert und sendet zum Beispiel ein UHF-Signal. Es ist denkbar, das Senden des UHF-Signals zu beenden, wenn eine bestimmte Zeit verstrichen ist. Es ist jedoch auch denkbar, das UHF-Signal in Intervallen zu senden und in den Zwischenzeiten festzustellen, ob ein Aktivierungssignal empfangen worden ist. Nur wenn dies der Fall ist, wird vom Transponder ein UHF-Signal gesendet.

In einer Auswerteeinheit, die an einer geeigneten Stelle im Flurförderzeug untergebracht wird, wird das UHF-Signal mittels einer mehr oder weniger integrierten Antenne empfangen. Die Antenne kann außen an einem Gehäuse für die Auswerteeinheit herausstehen, wenn dieses zum Beispiel aus Metall besteht oder innerhalb eines Gehäuses angeordnet sein, wenn es für Mikrowellen durchlässig ist. Derartige Empfangsantennen sind an sich bekannt.

Die Antenne der Auswerteeinheit kann auch als Sendeantenne dienen, wobei das Sendesignal wahlweise nur das Wecksignal für einen Transponder bildet, wenn er eine Batterie aufweist, oder auch die Energie auf einen Transponder übertragen, damit dieser seine Daten senden kann.

Die Auswerteelektronik der Auswerteeinheit ermittelt aus dem UHF-Signal die darin enthaltene Information und gibt sie auf einen normalerweise im Flurförderzeug vorhandenen Bordcomputer. Der Fahrer erhält dann auf einem Display einen entsprechenden Hinweis über die augenblickliche "Verkehrssituation" und kann sich daher zum Beispiel durch Drosselung der Fahrgeschwindigkeit, durch Einfahren des Mastes, Umschalten des Antriebs von Verbrennungsmotor auf Batteriebetrieb usw., darauf einstellen.

Befinden sich gleichzeitig mehrere Transponder in Reichweite, werden alle UHF-Signale der Transponder von der Auswerteeinheit empfangen und können dem Fahrer in geeigneter Weise dargestellt werden. Mithin handelt es sich bei der Erfindung um ein Assistenzsystem für den Fahrer, über welches dem Fahrer zusätzliche Informationen zur Verfügung gestellt werden, ohne ihm die volle Verantwortung und Kontrolle des Flurförderzeugs zu nehmen. Allerdings ist auch denkbar, zum Beispiel aktiv in die Geschwindigkeitsregelung des Fahrantriebs oder in sonstige Funktionen einzugreifen.

Durch die Erfindung wird die Sicherheit im Betrieb des Flurförderzeugs erhöht, wodurch weniger Unfälle verursacht werden, indem dem Fahrer zusätzliche Informationen zur Verfügung gestellt werden. Das erfindungsgemäße System führt zu einer Verringerung von Schäden an Gebäudeeinrichtungen, zum Beispiel Rolltoren. Die Erfindung läßt sich an bestehenden Einrichtungen und Flurförderzeugen installieren, ohne daß dies mit einem erheblichen Mehraufwand verbunden ist. Wenn die Transponder nur zeitweise UHF-Signale senden, ergeben sich lange Batterielaufzeiten.

Nach einer Ausgestaltung der Erfindung ist eine erste Antenne am Fahrerschutzdach des Flurförderzeugs angebracht. Wegen der relativ niedrigen Frequenz bei einem LF-Sendesignal erfordert die erste Antenne eine relativ große Ausdehnung. Auf dem Fahrerschutzdach ist hierfür ausreichend Platz.

Naturgemäß bedarf es auch einer Sendeschaltung für das vorzugsweise LF-Signal. Vorzugsweise wird die Sendeschaltung ebenfalls in der Auswerteeinheit untergebracht, wobei zwischen Auswerteeinheit und erster Antenne ein Kabel verläuft.

Im Flurförderzeug kann eine Überwachungsschaltung vorgesehen werden, welche die einzelnen Funktionen des Flurförderzeugs überwacht, wie z.B. Fahrgeschwindigkeit, Hubhöhe, Größe der aufgenommenen Last, Art des Antriebs bei einem Hybridantrieb (Verbrennungsmotor und batteriebetriebener Elektromotor) usw. Im Transponder sind Daten gespeichert, welche Verboten oder Geboten von Verkehrsschildern entsprechen können, z.B. maximale Hubhöhe, maximale Geschwindigkeit, Stoppfunktion usw. Empfängt die Auswerteeinrichtung des Flurförderzeugs ein derartiges Signal, werden die Daten mit den aktuellen Daten in der Überwachungsschaltung verglichen. Überschreitet das Fahrzeug nicht die in dem Bereich des Transponders vorgeschriebene Höchstgeschwindigkeit, erfolgt keine Anzeige. Ist jedoch die Höchstgeschwindigkeit überschritten, wird dies dem Fahrer am Display angezeigt. Das gleiche gilt z.B. für die Hubhöhe. Wird im Bereich des Transponders eine maximale Hubhöhe vorgeschrieben, die nicht überschritten werden darf, wird die aktuelle Hubhöhe des Mastes mit den Daten verglichen. Liegt eine Differenz vor, d.h. überschreitet die aktuelle Hubhöhe die vorgeschriebene Hubhöhe, wird dies dem Fahrer angezeigt. Hält das Fahrzeug nicht an einer gewünschten Stelle, wie dies vom Verkehrsschild bzw. von den Daten im Transponder vorgegeben wird, wird dies ebenfalls dem Fahrer angezeigt, damit er einen entsprechenden Hinweis auf die Verbots- oder Gebotsfunktion erhält. Allgemein kann festgestellt werden, dass im Transponder ortsbezogene Informationen gespeichert und gesendet werden, die vom System des Flurförderzeugs gelesen werden, wobei die Informationen dem Fahrer abhängig vom Zustand des Flurförderzeugs dargestellt werden, d.h. nur in solchen Fällen, wo die aktuelle Funktion nicht der gespeicherten Verbots- oder Gebotsfunktion entspricht, dies aber tun sollte.

Schließlich ist auch denkbar, die Transponder von anderen Quellen aus zu aktivieren, beispielsweise ein Transponder an einem Rolltor, das z.B. den Transponder aktiviert, wenn das Rolltor geschlossen wird oder auch umgekehrt.

Die Erfindung wird nachfolgend anhand eines Ausführungsbeispiels näher erläutert.
- Fig. 1a: ein Flurförderzeug mit einem System nach der Erfindung
- Fig. 1 b: zeigt schematisch das System nach der Erfindung.
- Fig. 2: zeigt den Betrieb des Systems nach Fig. 1 in einer Lagerhalle.

In Fig. 1a ist ein Gegengewichtsstapler 10 angedeutet, der in üblicher Weise ausgeführt ist. Daher sollen Einzelteile nicht beschrieben werden. Fig. 1b zeigt ein System mit einer ersten Antenne 12, die als Folie oder Kunststoffplatte ausgeführt, und an einem Fahrschutzdach 14 des Staplers 10 angebracht ist. Bei 16 ist ein Gehäuse oder eine Box angedeutet, die eine zweite Antenne 18 aufweist und in der eine Sendeschaltung für LF angeordnet ist sowie eine Empfangsschaltung für UHF und eine Auswerteschaltung. Durch die Sendeschaltung wird über die Antenne 12 ein Signal mit zum Beispiel 125 kHz gesendet, wobei die Reichweite etwa 10 m maximal ist. Befindet sich in diesem Bereich ein Transponder 20, dann wird von diesem bei Empfang des LF-Signals ein UHF-Signal, zum Beispiel mit der Frequenz von 868 MHz gesendet. Der Transponder 20 ist mit einer Batterie ausgerüstet und normalerweise ausgeschaltet. Erst bei Empfang des LF-Signals wird die Sendeschaltung des Transponders 10 eingeschaltet, damit das beschriebene UHF-Signal gesendet wird. Das UHF-Signal wird von der Antenne 18 empfangen und in der Auswerteschaltung ausgewertet. Am Gehäuse 16 befindet sich eine Schnittstelle für eine Verbindung zu einem Bordcomputer im Stapler 10, welcher durch ein Display 22 in Fig. 1 angedeutet ist. Der Transponder befindet sich zum Beispiel im Bereich eines Hallentores, das eine Durchfahrt nur bis zu einer bestimmten Höhe erlaubt. Im Bereich des Tores ist außerhalb ein Verkehrsschild 24 angeordnet, wobei im vorliegenden Fall der Transponder 20 am Verkehrsschild oder in seiner unmittelbaren Nähe angebracht ist. Die im Transponder 20 gespeicherte und bei Aktivierung gesendete Information entspricht daher zum Beispiel dem Inhalt des Verkehrsschildes 24 (Gebots- oder Verbotsfunktion). Dieses wird, wie in Fig. 1 ersichtlich, auf dem Display wiedergegeben. Der Fahrer erkennt mithin, daß er sich einem Hallentor nähert, dessen Durchfahrthöhe begrenzt ist. Die Verbindung zwischen der Auswerteeinheit im Gehäuse 16 und dem Computer ist durch ein Kabel 26 vorgesehen. Außerdem ist, wie erwähnt, in dem Gehäuse 16 die Sendeschaltung für das LF-Signal angeordnet. Daher ist ein Kabel 28 zwischen dem Gehäuse 16 und der Antenne 12 auf dem Fahrerschutzdach 14 vorgesehen.

In Fig. 2 ist bei 30 der Grundriß einer Lagerhalle angeordnet, in der Regalanordnungen 32 bzw. 34 angeordnet sind. Durch schraffierte Bereiche 36, 38 sind Zonen angedeutet, in denen der Fahrer des Flurförderzeugs, das in Fig. 2 in drei verschiedenen Positionen dargestellt ist, besonders aufmerksam fahren muß, insbesondere mit reduzierter Geschwindigkeit. Man erkennt, daß in diesen Bereichen jeweils ein Transponder 20 gemäß Fig. 1 angeordnet ist. In Fig. 2 ist ferner ein offenes Tor 40 und ein geschlossenes Tor 42 eingezeichnet, denen wiederum jeweils ein Transponder 20 zugeordnet ist. Der Transponder 20 signalisiert dem Fahrer, daß das Tor geschlossen ist, er daher rechtzeitig stoppen muß, um zum Beispiel zu warten, bis das Rolltor öffnet. Der Transponder 20 beim Tor 40 gibt zum Beispiel, wie in Fig. 1 die Durchfahrthöhe an. Die Transponder 20 in den gefährdeten Bereichen 36, 38 zeigen dem Fahrer an, daß er die Geschwindigkeit reduzieren sollte.

Im Bordcomputer kann eine Überwachungsschaltung vorgesehen werden, welche die einzelnen Funktionen des Flurförderzeugs 10 überwacht und z.B. Daten über die Geschwindigkeit, Höhe des Hubmastes, Größe der Last usw. aktuell speichert. In den Transpondern sind nun Funktionen des Flurförderzeugs gespeichert, welche am Ort oder in der Nähe des Transponders entweder verboten oder geboten sind. So ist z.B. vorgeschrieben, mit welcher Hubhöhe das Tor eines Gebäudes passiert werden kann. Ferner kann vorgeschrieben werden, welche Höchstgeschwindigkeit gefahren werden darf. Das UHF-Signal enthält Daten über die Gebots- oder Verbotsfunktionen, welche die Überwachungsschaltung mit der jeweils aktuellen Funktion vergleicht. Gibt es eine Differenz zwischen den in den Transpondern gespeicherten Funktionen und den aktuellen Funktionen, fährt z.B. das Fahrzeug zu schnell oder ist die Hubhöhe zu groß, wird dies dem Fahrer angezeigt. Gleiches gilt z.B., wenn ein Fahrzeug einen Hybridantrieb aufweist und vom Freien in die Halle fährt. Dabei muß sichergestellt sein, dass in der Halle nicht mit Verbrennungsmotor gefahren wird.

## Patentansprüche

1. System zur Unterstützung eines Fahrers eines Flurförderzeugs mit den folgenden Merkmalen:
im Arbeitsbereich des Flurförderzeugs (10) sind erste Sender-/Empfangsgeräte (12, 16) für den Radiofrequenzbereich angeordnet, wobei z.B. die Sendefrequenz von der Empfangsfrequenz unterschiedlich ist,
das Flurförderzeug (10) weist mindestens ein zweites Sender- und Empfangsgerät für den Radiofrequenzbereich auf mit mindestens einer Antenne (12) für das Senden und/oder den Empfang eines Signals zum bzw. von einem ersten Sender- und Empfangsgerät,
am Flurförderzeug (10) ist eine Auswerteeinheit (16) angeordnet, die eine Auswerteelektronik für Radiofrequenzsignale enthält und
die Auswerteeinheit ist mit einem Bordcomputer (22) im Flurförderzeug (10) verbunden,
**dadurch gekennzeichnet, dass**
im Arbeitsbereich des Flurförderzeugs (10) Transponder (20) fest angebracht sind, die so ausgelegt sind, dass sie bei Empfang eines Sendesignals von einem zweiten Sender- und Empfangsgerät ein UHF-Signal senden, die Transponder (20) normalerweise inaktiv sind und erst bei Empfang eines Signals ein UHF-Signal senden, das Flurförderzeug (10) bzw. die Auswerteeinheit mindestens eine erste Antenne (12) für das Senden des Sendesignals und den Empfang des UHF-Signals aufweisen.

2. System nach Anspruch 1, **dadurch gekennzeichnet, dass** das Sendesignal der zweiten Sender- und Empfangsgeräte ein LF-Signal ist.

3. System nach Anspruch 1 oder 2, **dadurch gekennzeichnet, dass** die Transponder (20) an oder in der Nähe von Verkehrsschildern (24) angebracht sind.

4. System nach einem der Ansprüche 1 bis 3, **dadurch gekennzeichnet, daß** eine erste Antenne (12) am Fahrerschutzdach des Flurförderzeugs angebracht ist.

5. System nach einem der Ansprüche 1 bis 4, **dadurch gekennzeichnet, daß** das Flurförderzeug eine Steuervorrichtung für den Fahrantrieb aufweist und die Geschwindigkeit nach Maßgabe des UHF-Signals beeinflußt ist.

6. System nach einem der Ansprüche 1 bis 5, **dadurch gekennzeichnet, daß** eine Sendeschaltung für das Sendesignal, vorzugsweise das LF-Signal, in der Auswerteeinheit (16) angeordnet und die Auswerteeinheit (16) über ein Kabel (28) mit der Sendeantenne (12) verbunden ist.

7. System nach Anspruch 1, **dadurch gekennzeichnet, dass** als Spannungsquelle für die Transponder ein Netzanschluß vorgesehen ist.

8. System nach einem der Ansprüche 1 bis 3, **dadurch gekennzeichnet, dass** die Antenne an der Front- oder Heckscheibe oder am Hubgerüst angebracht ist.

9. System nach einem der Ansprüche 1 bis 8, **dadurch gekennzeichnet, dass** am Flurförderzeug eine Überwachungsschaltung vorgesehen ist, die die Funktionen des Flurförderzeugs überwacht, im Transponder auf die Funktionen des Flurförderzeugs bezogene Daten gespeichert sind, die Verbots- oder Gebotsfunktionen am Ort oder in der Nähe der Transponder entsprechen und die Überwachungsschaltung die von den Transpondern kommenden Signale mit der jeweiligen Funktion vergleicht und eine Anzeige am Display oder dergleichen für den Fahrer erfolgt, wenn die jeweilige Funktion von der im Signal enthaltenen Verbots- oder Gebotsfunktion abweicht.

10. System nach einem der Ansprüche 1 bis 9, **dadurch gekennzeichnet, dass** die Transponder von externen Steuervorrichtungen im Betriebsbereich des Flurförderzeugs aktivierbar sind.

11. System nach einem der Ansprüche 1 bis 3, **dadurch gekennzeichnet, dass** die Auswerteeinheit eine zweite Antenne (18) für den Empfang des UHF-Signals aufweist.

## Claims

1. System for assisting a driver of an industrial truck with the following features:
first transmit-receivers (12, 16) for the radio frequency range are arranged in the working area of the industrial truck (10), wherein, for instance, the transmission frequency differs from the receiving frequency,
the industrial truck (10) comprises at least a second transmit-receiver for the radio frequency range having at least one aerial (12) for transmitting and/or receiving a signal to and/or from a first transmit-receiver,
an evaluation unit (16) is arranged on the industrial truck (10) which contains an electronic evaluation unit for radio frequency signals and
the evaluation unit is connected to an on-board computer (22) in the industrial truck,
**characterized in that**
transponders (20) are arranged at predetermined points of the working area of the industrial truck (10), the transponders (20) are designed so that they transmit a UHF signal upon receipt of a transmission signal from a second transmit-receiver, the transponders (20) are normally inactive and upon receipt of a signal, transmit a UHF signal, the industrial truck or the evaluation unit, respectively has at least a first aerial (12) for transmitting the transmission signal and the receipt of the UHF signal.

2. System according to claim 1, **characterised in that** the transmission signal of the second transmit-receivers is an LF signal.

3. System according to claim 1 or 2, **characterised in that** the transponders (20) are attached to, or in the vicinity of, traffic signs (24).

4. System according to any one of claims 1 to 3, **characterised in that** a first aerial (12) is attached to the overhead guard of the industrial truck.

5. System according to any one of claims 1 to 4, **characterised in that** the industrial truck has a control device for the vehicle drive and the speed is influenced according to the UHF signal.

6. System according to any one of claims 1 to 5, **characterised in that** a transmission circuit for the transmission signal, preferably the LF signal, is arranged in the evaluation unit (16) and the evaluation unit (16) is connected via a cable (28) to the transmission aerial (12).

7. System according to claim 1, **characterised in that** a mains connection is provided as a supply terminal for the transponders.

8. System according to any one of claims 1 to 3, **characterised in that** the aerial is attached to the front or rear windscreen or to the lifting equipment.

9. System according to any one of claims 1 to 8, **characterised in that** on the industrial truck a monitoring circuit is provided which monitors the functions of the industrial truck, data relative to the functions of the industrial truck are stored in the transponder which correspond to prohibited functions or mandatory functions at the location of, or in the vicinity of, the transponders and the monitoring circuit compares the signals coming from the transponders with the respective function and it is indicated to the driver on the display or the like when the respective function deviates from the prohibited function or mandatory function contained in the signal.

10. System according to any one of claims 1 to 9, **characterised in that** the transponders may be activated by external control devices in the operating area of the industrial truck.

11. System according to any one of claims 1 to 3, **characterised in that** the evaluation unit comprises a second aerial (18) for receiving the UHF signal.

## Revendications

1. Système pour assister le conducteur d'un chariot élévateur, avec les caractéristiques suivantes:
premiers dispositifs émission-réception pour la bande des fréquences radio (12, 16) sont disposés dans le champ d'activité du chariot élévateur (10), la fréquence d'émission étant par exemple différente de la fréquence de réception,
le chariot élévateur (10) présente au moins un deuxième dispositif émission-réception pour la bande des fréquences radio avec au moins une antenne (12) pour l'émission et/ou la réception d'un signal vers ou respectivement du premier dispositif émission-réception,
une unité d'analyse (16) est disposée dans le chariot élévateur (10), qui contient un équipement électronique pour des signaux à fréquence radio, et
l'unité d'analyse est relié à un ordinateur de bord (22) dans le chariot élévateur (10),
**caractérisé en ce que**
des transpondeurs (20) sont fixement disposés dans le champ d'activité du chariot élévateur (10) qui sont dimensionnés de façon qu'ils émettent un signal U.H.F. quand ils reçoivent un signal d'émission d'un deuxième dispositif émission-réception, les transpondeurs (20) sont normalement inactifs et émettent un signal U.H.F. seulement quand ils reçoivent un signal, le chariot élévateur (10) ou respectivement l'unité d'analyse présente au moins une antenne (12) pour l'émission du signal d'émission et la réception du signal U.H.F.

2. Système selon la revendication 1, **caractérisé en ce que** le signal d'émission du deuxième dispositif émission-réception est un signal L.F.

3. Système selon la revendication 1 ou 2, **caractérisé en ce que** les transpondeurs (20) sont installés dans ou dans la proximité de panneaux de signalisation (24).

4. Système selon l'une quelconque des revendications 1 à 3, **caractérisé en ce que** une première antenne (12) est installée dans le toit de protection pour le conducteur du chariot élévateur.

5. Système selon l'une quelconque des revendications 1 à 4, **caractérisé en ce que** le chariot élévateur présente un module de commande pour le système de propulsion, et la vitesse est influencée au four et à mesure du signal U.H.F.

6. Système selon l'une quelconque des revendications 1 à 5, **caractérisé en ce que** un circuit d'émission pour le signal d'émission, de préférence le signal L.F., est disposé dans l'unité d'analyse (16), et l'unité d'analyse (16) est reliée à l'antenne d'émission (12) via un câble (28).

7. Système selon la revendication 1, **caractérisé en ce que** une alimentation en courant est pourvue comme source de tension pour les transpondeurs.

8. Système selon l'une quelconque des revendications 1 à 3, **caractérisé en ce que** l'antenne est installée dans le pare-brise ou la vitre arrière ou dans le cadre de levage.

9. Système selon l'une quelconque des revendications 1 à 8, **caractérisé en ce que** un circuit de surveillance est pourvu dans le chariot élévateur qui surveille les fonctions du chariot élévateur, des données relatives aux fonctions du chariot élévateur sont mis en mémoire dans le transpondeur qui correspondent à des fonctions d'interdiction ou d'obligation sur l'endroit ou dans la proximité des transpondeurs et le circuit de surveillance compare les signaux provenant des transpondeurs avec la fonction correspondante et il y a une indication pour le conducteur dans l'afficheur ou chose semblable quand la fonction correspondante diffère de la fonction d'interdiction ou d'obligation contenue dans le signal.

10. Système selon l'une quelconque des revendications 1 à 9, **caractérisé en ce que** les transpondeurs sont activables par des modules de commande externes dans le champ d'activité du chariot élévateur.

11. Système selon l'une quelconque des revendications 1 à 3, **caractérisé en ce que** l'unité d'analyse présente une deuxième antenne (18) pour la réception du signal U.H.F.
